# EUROPÄISCHE PATENTSCHRIFT

(11) **EP 2 539 225 B1**
(45) Veröffentlichungstag und Bekanntmachung des Hinweises auf die Patenterteilung: **18.06.2014**
(21) Anmeldenummer: 11707384.1
(22) Anmeldetag: 25.02.2011
(51) Int. Cl.: B63C 11/24, A62B 9/00

(54) **KREISLAUFTAUCHGERÄT MIT EINEM MUNDSTÜCK**
DIVING REBREATHER COMPRISING A MOUTHPIECE
RESPIRATEUR À RECIRCULATION MUNI D'UN EMBOUT

(30) Priorität: 25.02.2010 AT 2922010
(43) Veröffentlichungstag der Anmeldung: 02.01.2013
(73) Patentinhaber: Sieber, Arne, 5700 Zell am See (AT); Stoianova-Sieber, Milena, 5700 Zell am See (AT)
(72) Erfinder: Sieber, Arne, 5700 Zell am See (AT); Stoianova-Sieber, Milena, 5700 Zell am See (AT)
(74) Vertreter: Dilg, Haeusler, Schindelmann Patentanwaltsgesellschaft mbH
(86) Internationale Anmeldenummer: PCT/EP2011/052790
(87) Internationale Veröffentlichungsnummer: WO 2011/104327

(56) Entgegenhaltungen:
- WO-A2-2008/080948
- US-A- 3 556 098

## Beschreibung

Die Erfindung betrifft ein Kreislauftauchgerät mit einem Mundstück, welches über einen Einatemschlauch und einen Ausatemschlauch an einem Atemgaskreislauf angeschlossen ist, wobei im Atemgaskreislauf zumindest ein Gassensor zur Messung des Partialdruckes einer Atemgaskomponente angeordnet ist.

WO 2008/080948, welches als nächstliegender Stand der Technik betrachtet wird, beschreibt ein solches Gerät.

Man unterscheidet zwischen offenen Atemgeräten, halbgeschlossenen und geschlossenen Kreislauftauchgeräten.

Offene Tauchgeräte beispielsweise weisen eine Atemgasvorratsflasche, welche mit Pressluft oder einem anderen Atemgasgemisch gefüllt ist, sowie einen einoder zweistufigen Druckminderer auf, welcher den Druck des Gases in der Flasche auf Umgebungsdruck reduziert. Die ausgeatmete Luft wird ins umgebene Wasser abgegeben, wobei jedoch nur ein kleiner Teil des Sauerstoffes im Atemgas auch wirklich verbraucht wird. So werden an der Wasseroberfläche nur ca. 3% des eingeatmeten Gases tatsächlich verbraucht, während in einer Tiefe von beispielsweise 20 Meter durch den um zwei bar erhöhten Umgebungsdruck nur noch ein Drittel dieses Wertes, also 1% des Sauerstoffes des eingeatmeten Gases verbraucht wird. Somit muss für einen Tauchgang auf zwanzig Meter Tiefe hundert mal so viel Atemgas mitgeführt werden, wie tatsächlich verbraucht wird.

Um die systembedingte, den Atemgasverbrauch betreffende, geringe Effizienz von offenen Tauchgeräten zu umgehen, werden halb geschlossene und geschlossene Kreislaufgeräte eingesetzt. Bei diesen Geräten wird in einem Kreislauf geatmet. Die ausgeatmete Luft wird bei Kreislauftauchgeräten mittels eines CO₂-Absorbers von Kohlendioxid gereinigt und wieder mit Sauerstoff angereichert. Weiters zeichnen sich solche Geräte durch eine ein- oder zweiteilige Gegenlunge aus, welche das ausgeatmete Gasvolumen aufnehmen kann. Mit Kreislauftauchgeräten kann die den Gasverbrauch betreffende Effizienz auf bis zu 100% Prozent erhöht werden.

Während bei offenen Tauchgeräten im Normalfall immer ein Gas mit atembaren Sauerstoffgehalt geatmet wird, wird bei halb geschlossenen Kreislauftauchgeräten der Sauerstoffpartialdruck (pO₂) im Kreislauf von der zugeführten Gasmenge und dem Metabolismus des Tauchers bestimmt. In elektronisch gesteuerten geschlossenen Geräten wird der Sauerstoffpartialdruck mittels eines Regelkreises auf einem bestimmten Niveau gehalten. Elektronisch gesteuerte geschlossene Kreislauftauchgeräte sind beispielsweise aus den Veröffentlichungen GB 2 404 593 A, US 2003/188744 A1 und WO 2005/107390 A2 bekannt. Bei manuell gesteuerten geschlossenen Kreislauftauchgeräten wird die Sauerstoffzufuhr vom Taucher manuell eingestellt und somit der Sauerstoffpartialdruck manuell geregelt. Bei einem elektronisch gesteuerten geschlossenen Kreislauftauchgerät wird Sauerstoff üblicherweise mit einem elektromagnetischen Steuerventil zudosiert. Dieses Magnetventil ist üblicherweise im Gehäuse des Kohlendioxidfilters untergebracht. Der eigentliche Regelkreis ist dabei in einem oder - aus Redundanzgründen - in mehreren Mikrocontrollern implementiert. Der Sauerstoffpartialdruck des Atemgases muss innerhalb bestimmter Grenzen liegen, um atembar zu sein. Allgemein werden 0,16 bar als untere Grenze und 1,6 bar als obere Grenze angesehen. Ein Sauerstoffpartialdruck unter- oder oberhalb dieser Grenzen wird als lebensbedrohend eingestuft. Daraus wird ersichtlich, dass für Kreislauftauchgeräte eine ständige Überwachung des Sauerstoffpartialdruckes notwendig ist. Geschlossene Geräte benötigen pO₂-Sensoren zur manuellen und/oder elektronisch gesteuerten Regelung des Sauerstoffpartialdruckes im Atemgaskreislauf. Als pO₂-Sensoren werden üblicherweise elektrochemische Flüssigelektrolytsensoren eingesetzt, welche vor dem Tauchgang an der Oberfläche mit Luft oder 100% O₂ kalibriert werden müssen.

Ein korrekt funktionierender pO₂-Sensor für den Einsatz in Kreislauftauchgeräten weist ein Ausgangssignal (Strom oder Spannung) auf, welches linear nur von dem Sauerstoffpartialdruck vor der Membran des Sensors abhängt.

Als Flüssigelektrolytsensoren ausgebildete pO₂-Sensoren sind aber sehr fehleranfällig. Typische Fehler, die auftreten können, sind:
- Nichtlinearität;
- Stromlimitierung: in diesem Fall wird der pO₂-Sensor ab einem bestimmten Sauerstoffpartialdruck nichtlinear da der Ausgangsstrom des Sensors (oder Ausgangsspannung) fehlerbedingt nicht über einen bestimmten Level ansteigen kann. Dies resultiert in zu niedrigen Sensorsignalen bei hohem Sauerstoffpartialdruck;
- Fehlerhafte Signale von einem oder mehreren Sensoren bzw. der Sensorsignalverarbeitung;
- Fehlerhafte Kalibrierung.

Der Fehleranfälligkeit der pO₂-Sensoren versucht man mit dem redundanten Einsatz von pO₂-Sensoren zu entgegnen. So werden in geschlossenen Kreislauftauchgeräten üblicherweise drei Sauerstoffsensoren eingesetzt. Falls ein Sensor ausfällt und sich daher sein Ausgangssignal von dem der anderen beiden unterscheidet, wird dieser durch einen Vergleich aller drei Sensorsignale mit einem "Votingalgorithmus" erkannt, und dieser Sensor nicht mehr zur Regelung des pO₂ herangezogen (siehe GB 2 404 593 A oder WO 2004/112905 A1).

Ein fehlerhafter Sensor kann so ermittelt werden. Diese Methode versagt aber bei folgenden Fehlern:
- Ausfall von zwei Sensoren, die jedoch ein gleiches Ausgangssignal haben;
- gleiche Nichtlinearität von mindestens zwei Sensoren (> = zwei Sensoren aus der gleichen Produktionscharge, gleiches Alter, gleiche Bedingungen, ...);
- gleiche Stromlimitierung von mindestens zwei Sensoren.

Eine Alternative wird in WO 2008/080948 A2 beschrieben. Eine Kalibrierungs/Validierungsvorrichtung erlaubt die Beströmung eines Sauerstoffsensors mit einem Gas mit bekannter Zusammensetzung. Somit kann ein Sensor sehr einfach auf korrekte Funktion überprüft werden.

Neben der Fehleranfälligkeit haben O₂-Flüssigelektrolytsensoren noch weitere Nachteile:
- Kurze Lebensdauer von maximal ca. 1.5 Jahren;
- Können fehlerhafte Signale bei hoher Luftfeuchtigkeit liefern (Kondensation auf der Sensormembran);
- Elektrolyt kann aus dem Sensorgehäuse lecken;
- Lange Ansprechzeiten (t90) von typisch 6 s;
- Relativ große Abmessungen;
- Die relativ lange Ansprechzeit macht eine Regelung des Sauerstoffpartialdruckes relativ schwierig. In einem geschlossenen Kreislauftauchgerät wird üblicherweise der Sauerstoffpartialdruck mit Sauerstoffpartialdrucksensoren gemessen und sodann mit Hilfe eines Regelkreises (meistens mit einem Mikrocontroller) ein elektromagnetisches Steuerventil angesteuert, mit welchem Sauerstoff aus einer Vorratsflasche dem Kreislauf zugeführt wird. Im schlimmsten Fall kann dies kurzzeitig zu hohen Sauerstoffpartialdruckspitzen im Kreislauf führen, die als lebensbedrohend angesehen werden müssen, jedoch mit den herkömmlichen Sensoren aufgrund deren langer Ansprechzeit nicht erkannt werden, da die lange Ansprechzeit eine Mittelung des Signals bewirkt.

In einem Kreislauftauchgerät absorbiert ein Kohlendioxidabsorber (chemischer Filter, Atemkalk, Kohlendioxidfilter, Scrubber) das ausgeatmete Kohlendioxid. Eine einwandfreie Funktion des Kohlendioxidabsorbers ist lebensnotwendig, da mit einem Anstieg des Kohlendioxidgehaltes im Kreislauf eine Kohlendioxidvergiftung droht, was wiederum als lebensbedrohlich einzustufen ist. Folgende Fehler können auftreten:
- Atemkalk ist defekt
- Maximale Absorptionskapazität ist erreicht, es kann kein weiters Kohlendioxid aufgenommen werden;
- Der Absorber ist zu kalt und die chemische Reaktion findet nur ungenügend statt;
- Wasser ist im Kreislauf eingedrungen und dadurch wurde der Atemkalk unbrauchbar;
- Richtungsventile im Mundstück sind defekt - es kommt zu Pendelatmung und der Kohlendioxidfilter wird nicht durchströmt, somit kann kein Kohlendioxid absorbiert werden.

Viele Projekte haben sich mit der Entwicklung eines CO₂ Sensors für Kreislauftauchgeräte beschäftigt, um eine Fehlfunktion des Kohlendioxidfilters und/oder einen Anstieg von CO₂ im Kreislauf zu detektieren. Optische CO₂-Sensoren basieren meistens auf der Absorption von infrarotem Licht. Aufgrund der hohen Luftfeuchtigkeit (bis zu 100% kondensierend) in einem Kreislauftauchgerät ist diese Methode jedoch nicht sehr zuverlässig. Es ist bekannt, zur Erhöhung der Zuverlässigkeit vor der Messzelle des Infrarot CO₂-Sensors eine Feuchtesperre oder hydrophobe Membran anzuordnen. Eine andere Möglichkeit die Zuverlässigkeit von solchen CO₂-Sensoren zu erhöhen, ist die Sensoren/das Sensorelement auf eine Temperatur größer der Gastemperatur im Kreislauftauchgerät zu erhöhen, um eine Kondensation auszuschließen. Weiters kann zur Überprüfung der Funktion des Kohlendioxidabsorbers die Temperatur des Kohlendioxidfilters gemessen werden (US 2003/074154 A1).

Die DE 10 2007 039 124 A1 beschreibt eine Vorrichtung und ein Verfahren zur Steuerung und/oder Regelung einer Trainings- und/oder Regelung einer Trainings- und/oder Rehabilitationseinheit. Diese Vorrichtung enthält neben einer Trainings- und Rehabilitationseinheit, einem Mikro-Controller und einer Bremsoder Widerstandsanordnung eine Sensor-Einheit mit einem beheizbaren elektrochemischen Festelektrolyt-Sensor zur Sauerstoffkonzentrationsbestimmung und einem weiteren beheizbaren elektrochemischen Festelektrolyt-Sensor für die Kohlendioxid-Konzentrationsbestimmung.

Im Artikel "Solid State Electrolyte Sensors for the Determination of Oxygen, Carbon Dioxide, and Total Flow Rates Associated to Respiration in Human Subjects", edited by S. Fasoulas; Executive Summary to the ESTEC Contract No. 15450/01/NL/JS, CCN 1,2,3; Report No. ILR-RSN P 06-07, 13th October 2006 (zu finden online unter http://www.ibtk.de/project/rss/PR03-FR-Exec-Sum_17102006.pdf) wird die Verwendung von Festkörperelektrolyten zur Bestimmung von O₂- und CO₂-Konzentrationen, sowie zu weiteren Anwendungen diskutiert und vorgestellt. Unter anderem ist aus dieser Veröffentlichung eine Anordnung mit in ein Rohrstück eingebauten O₂- und CO₂-Sensoren bekannt, wobei das Rohrstück über einen Filter mit einer Atemmaske verbunden ist. Somit wird durch das selbe Rohstück ein und ausgeatmet (Fig. 35). Die Sensorelektronik ist in einem separaten Gehäuse untergebracht.

Ein Kreislauftauchgerät verfügt normalerweise über einen Einatem- und einen Ausatemschlauch. Dazwischen ist das Mundstück angebracht, in welchem zwei Richtungsventile angeordnet sind. Hauptaugenmerk bei der Konstruktion von Kreislauftauchgeräten ist unter anderem eine Konstruktion eines Mundstückes, bei dem der sogenannte Totraum, worunter man den Raum zwischen den Richtungsventilen und dem Bissstück versteht, minimiert ist. Dies ist wichtig, da ansonsten das Risiko gegeben ist, dass der CO₂ Gehalt im Totraum ansteigt. Dies ist vor allem dann ein Problem, wenn der Taucher sehr flach atmet. Eine Integration von einem Rohrstück, wie im genannten Artikel beschrieben, ist bei einem Tauchgerät nachteilig bzw. ein zusätzlicher Risikofaktor, denn dadurch würde der Totraum vergrößert, vor allem wenn man berücksichtigt, dass bei Kreislauftauchgeräten die Querschnitte der Gaszu- und Ableitungen ca. 6 - 15 cm² betragen sollen, um auch in größeren Tiefen eine minimale Atemarbeit (WOB = "work of breathing") zu ermöglichen.

Die JP 2005 350 282 A, die US 5 746 806 A, sowie auch die US 5 071 453 A offenbaren im Wesentlichen Sauerstoffkonzentratoren, die unter anderem auch einen Zirkonia-Festkörperelektrolytsensor einsetzen.

Es ist die Aufgabe der Erfindung, die genannten Fehlerquellen bei der Partialdruckmessung von Gasbestandteilen im Atemgas zu vermeiden. Weiters ist es Aufgabe der Erfindung, das Messsystem so auszugestalten, dass mechanische Fehler wie beispielsweise fehlerhafte Richtungsventile im Mundstück erkannt werden und eine robuste und störungsanfällige Bauweise erreicht wird.

Erfindungsgemäß wird diese Aufgabe dadurch gelöst, dass der Gassensor als Festkörperelektrolytsensor ausgebildet ist, wobei zumindest ein Festkörperelektrolytsensor im Mundstück angeordnet ist. Im Mundstück können zumindest zwei Richtungsventile angeordnet sein, wobei vorzugsweise zumindest ein Gassensor zwischen den beiden Richtungsventilen angeordnet ist. Dabei sollte das Mundstück so ausgebildet sein, dass der Totraum zwischen den Richtungsventilen und dem Bissstück minimiert ist und trotzdem große Leitungsquerschnitte eingehalten werden. Die Festkörperelektrolytsensor kann dabei als O₂- und/oder als CO₂-Gassensor ausgebildet sein.

Festkörperelektrolytsensoren basieren auf speziellen Materialien, die für Gasionen leitfähig sind. Im Normalfall werden diese Materialien jedoch nur unter erhöhten Temperaturen leitfähig (typisch 500°C - 700°C). Typische Materialien sind unter anderem Zirconia und Ceria für Sauerstoff und Nasicon für CO₂.

Potentiometrische Festkörperelektrolytsensoren für Sauerstoff sind schon lange bekannt, und finden unter anderem Anwendung in Motorsteuerungen (Lambda Sensor) oder in industriellen Verbrennungssteuerungen.

Herkömmliche Sensoren wie sie z.B. in einem Auto eingesetzt werden, haben aber den Nachteil, dass sie relativ groß sind, daher eine hohe elektrische Heizleistung (> 10 Watt) benötigen und eine Referenzmesskammer mit einem Referenzgas nötig ist (potentiometrische Sensoren, Nernst Potential). Diese Nachteile erlaubten bis heute keine Verwendung dieser Sensoren in Kreislauftauchgeräten.

Miniaturisierte Gassensoren werden unter anderem für In-Situ - und Bypass-Messungen von Oₓ, COₓ, H₂, CₓH_{y}, NOₓ in der Medizin- und Umwelttechnik, z.B. bei der Leistungsdiagnostik von Astronauten oder zur Restgasanalyse im Weltraum eingesetzt, (siehe http://tu-dresden.de/die_tu_dresden/fakultaeten/fakultaet_maschinenwesen/ilr/rsn).

Miniatur-Festkörperelektrolytsensoren in Dickschichttechnik haben den Vorteil einer langer Lebensdauer und einer sehr schnellen Ansprechzeit. Die eigentlichen Sensorelemente sind in der Größe 2.5 x 2.5 x 2 mm³ verfügbar und lassen sich einfach in ein Kreislauftauchgerät integrieren. Durch die kleine Bauweise sind lediglich geringe Heizleistungen (1 - 2 Watt) erforderlich, was mit herkömmlichen Batterien oder Akkus einen Betrieb von mehreren Stunden ermöglicht.

Die hohe Betriebstemperatur verhindert kondensationsbedingte Störungen. Die schnelle Ansprechzeit erlaubt eine präzise Regelung des Sauerstoffpartialdruckes. Die hohe Ansprechgeschwindigkeit von unter 100 ms ermöglicht es sogar die Herzfrequenz mitzubestimmen, da das pO₂/pCO₂ Signal der ausgeatmeten Luft mit der Herzfrequenz moduliert ist.

Die kleinen Abmessungen erlauben eine Integration der Gassensoren direkt im Mundstück. Somit lassen sich der Sauerstoffpartialdruck von eingeatmetem und ausgeatmetem Gas getrennt erfassen. Durch günstige Platzierung im Gasstrom kann mit diesen Festkörperelektrolytsensoren auch der Massenfluss der Atemgase gemessen und somit auf das Minutenvolumen des Tauchers und die Atemfrequenz rückgeschlossen werden. Die hohe zeitliche Auflösung der Sensoren erlaubt eine hochpräzise Bestimmung auch von kleinen und kurzfristigen Sauerstoffpartialdruckveränderungen.

Durch die Erfassung von Minutenvolumen und Atemfrequenz kann die Belastung des Tauchers erfasst werden und dies wiederum kann als Einflussfaktor für die Dekompressionsberechnung verwendet werden.

Planare Miniatur-Festkörperelektrolytsensoren für die Partialdruckmessung von CO₂ und O₂ weisen somit folgende Eigenschaften auf:
- Sehr schnelle Ansprechzeit < 100 ms;
- Betriebstemperatur 650°C (O₂) und 550°C (CO₂). Durch die hohe Betriebstemperatur können Probleme mit hoher/kondensierender Luftfeuchtigkeit ausgeschlossen werden;
- O₂-Sensor: unbegrenzte Lebensdauer;
- CO₂-Sensor: ∼ 2000 Betriebsstunden;
- Der O₂-Sensor ist ein amperometrischer Sensor - somit ist keine Referenzmesskammer nötig;
- Im CO₂-Sensor ist eine Festelektrolytreferenz integriert, so benötigt auch dieser keine Referenzkammer;
- Niedrige Betriebskosten;
- Sensoren sind sehr klein (eigentliches Sensorelement ∼ 4mm²);
- Die hohe Ansprechgeschwindigkeit erlaubt sogar die Herzfrequenz mitzubestimmen, da das pO₂/pCO₂ Signal der ausgeatmeten Luft mit der Herzfrequenz moduliert ist.

Durch Anwendung von einem O₂- und einem CO₂- Festkörperelektrolytsensor in einem Kreislauftauchgerät ergeben sich folgende Vorteile:
- Hohe Betriebssicherheit, da die Sensoren sehr robust und fehlerresistent sind;
- Da die Sensoren sehr klein sind, lassen sie sich auch direkt in dem Mundstück von einem Kreislauftauchgerät integrieren;
- Da die Sensoren eine sehr kurze Ansprechzeit haben (< 100 ms) lassen sich
   o der Sauerstoffpartialdruck im System besser und genauer steuern;
   o Unterschiede in der Gaszusammensetzung von eingeatmetem und ausgeatmetem Gas messen (bei Integration im Mundstück);
   o Dies erlaubt Rückschlüsse auf den Sauerstoffmetabolismus des Tauchers.
- Da die Sensoren auf hoher Temperatur gehalten werden, können diese als Gas-Massenflussmesser eingesetzt werden. Durch geeignete Platzierung der Sensoren im Gasfluss, kann der Gasstrom gemessen werden (Ein- und Ausatemvolumen, Minutenvolumen), dies erlaubt:
   o Rückschluss auf Aktivität des Tauchers (Stress, hohe körperliche Belastung, ...);
   o Feststellung, ob der Taucher überhaupt atmet, und wie schnell - was wiederum als Eingangsparameter für die Steuerung verwendet werden kann.
- Mit einem vorzugsweise zwischen den Richtungsventilen platzierten CO₂-Sensor kann folgendes überprüft werden
   o Korrekte Funktion des CO₂-Filters;
   o Korrekte Funktion der Richtungsventile im Kreislauftauchgerät (falls die Richtungsventile beschädigt sind, kann dies schnell zu einem lokalen CO₂ Anstieg führen (CO₂₋-buildup);
   o Rückschluss auf den Metabolismus des Tauchers (hohe körperliche Belastungen, Stress, ...);
   o Überprüfung des Sauerstoffsensors bzw. des Kohlendioxidsensors: im Normalfall sollte die Differenz des Sauerstoffpartialdrucks des ein- und des ausgeatmeten Gases in etwa der Differenz des Kohlendioxidpartialdruckes entsprechen.

Die Vielzahl von Vorteilen erlaubt also
o eine optimierte Regelung der Sauerstoffzuführung;
o eine Erfassung von physiologischen Daten (Metabolismus, Atemzugsvolumen, Minutenvolumen, Atemfrequenz, O₂-Gehalt in Ein-und Ausatemgas, CO₂ im Ausatemgas) - dies kann
   ■ zur Überprüfung der Sauerstoffregelung genutzt werden;
   ■ Einfluss finden in der Dekompressionsberechnung (wichtiger Punkt);
o erhöhte Sicherheit des Systems durch unterschiedliche Sensorsysteme (O₂-, CO₂- und Massenflusssensor)

Zur Steuerung und zum Auslesen der Sensoren sind elektronische Schaltungen notwendig. Diese bestehen normalerweise aus einem Mikrocontroller, der die Heizungsregelung übernimmt und einer Analogschaltung, welche typisch aus Verstärkung und analogen Filtern besteht. Mit heutiger Technik können solche Schaltung stark miniaturisiert werden, sodass die komplette Elektronik weniger als 1 - 2 cm³ Platz benötigt.

Teil der Erfindung ist die Integration von Elektronik und Sensorik direkt im Mundstück. Durch lange Sensorkabel (wie beim beschriebenen Artikel von S. Fasoulas vorgesehen) können Messfehler auftreten, wenn elektrische Störfelder vorhanden sind. Unterwasser ist dies normalerweise zwar nicht der Fall, jedoch werden Kreislauftauchgeräte an der Oberfläche vorbereitet. Elektromagnetische Einstreuungen durch beispielsweise Funk oder einen schlecht entstörten Motor können - vorallem wenn lange Zuleitungen verwendet werden - zu Messfehlern führen. Problematisch ist dies vor allem dann, wenn diese Messfehler während eines Gerätetests oder einer Kalibration auftreten, da in diesem Fall eine fehlerhafte O₂-Regelung die Folge sein kann - ein Umstand, der als lebendbedrohend einzustufen ist. Probleme dieser Art haben in der Vergangenheit schon zu Unfällen mit Kreislaufgeräten geführt. Durch Integration der Elektronik direkt neben der Sensorik im Mundstück können solche Fehlerquellen minimiert werden.

Unter Verwendung von miniaturisierten Magnetventilen lässt sich auch das Steuerventil für die Sauerstoffeinspeisung in den Atemkreislauf direkt in das Mundstück integrieren. Somit kann nochmals die Kompaktheit und Robustheit nochmals erhöht werden, da Fehlerquellen wie beispielsweise Kabel zum Magnetventil, welche durchs Wasser führen, entfallen.

Zusammen mit einer miniaturisierten elektronischen Steuereinheit kann somit der komplette Regelkreis des Kreislauftauchgerätes im Mundstück integriert werden.

Durch Integration der kompletten Steuerelektronik und des Steuerventils im Mundstück ergeben sich zahlreiche Vorteile:
o keine langen Kabel und dadurch verursachte Signalverfälschungen, da Sensoren, Magnetventil, Elektronik und Stromversorgung (Batterie) direkt nebeneinander integriert sind;
o robustere Bauweise und so erhöhte Sicherheit;
o kostengünstige Bauweise;
o das Mundstück beinhaltet die gesamte Elektronik. Kreislauftauchgeräte ohne elektronischer Steuerung können einfach aufgerüstet werden, indem das ursprüngliche Mundstück mit dem vollintegrierten Mundstück ersetzt wird

Die Festkörperelektrolytsensoren werden, wie bereits beschreiben, elektrisch geheizt. Fall das Mundstück geflutet wird, kann es passieren, dass die Sensoren dem Wasser ausgesetzt werden. Mehrere Maßnahmen sind denkbar, um die Sensoren zu schützen:
- Die Sensoren werden hinter einer hydrophoben Membran angeordnet, welche ein Endringen von Wasser verhindert.
- Das Mundstück ist mit einer Vorrichtung versehen, mit der - falls das Mundstück unter Wasser aus dem Mund genommen wird - der Raum zwischen den Richtungsventilen gegen das Bissstück abgedichtet wird.
- Die Elektronik überwacht kontinuierlich die Temperatur des Sensors. Falls diese plötzlich abfällt, obwohl der Heizstrom konstant bleibt, ist dies ein Hinweist dafür, dass der Sensor in Kontakt mit Wasser ist. Als Folgemaßnahme wird die Heizleistung minimiert, um eine Überlastung des Heizers zu vermeiden. Insbesondere wird die Spannungsversorgung des Heizers auf kleiner 1 Volt begrenzt, um Elektrolyse zu vermeiden. Falls die Sensortemperatur anschließend wieder größer als 100°C beträgt, kann davon ausgegangen werden, dass das Wasser verdunstet ist und der normale Betrieb kann wieder aufgenommen werden.

Oftmals ist ein Kreislauftauchgerätmundstück an eine Vollgesichtsmaske angeschlossen. Dies wird insbesondere oftmals von Einsatzkräften bevorzugt, da Vollgesichtsmasken zusätzliche Sicherheit bringen. So ist beispielsweise Im Falle einer Ohnmacht eine Gasversorgung weiterhin gesichert. Dies ist bei Tauchern besonders wichtig, denn eine Ohnmacht kann dazu führen, dass das Mundstück aus dem Mund fällt und somit die Gasversorgung unterbrochen wird.

Die Erfindung wird im folgenden an Hand der Figuren näher erläutert. Es zeigen:
- Fig. 1: ein bekanntes Kreislauftauchgerät; und
- Fig. 2: einen Teil eines erfindungsgemäßes Kreislauftauchgerätes.

Fig. 1 zeigt ein geschlossenes Kreislauftauchgerät gemäß dem Stand der Technik. Der Taucher atmet durch das mit dem Mundstück 1 verbundene Bissstück 19 über den Ausatemschlauch 2 in die Ausatemgegenlunge 4 aus. Im CO₂-Filter 7 ("Scrubber") wird Kohlendioxid aus der Ausatemluft chemisch absorbiert. Das Atemgas gelangt dann weiter in die Einatemgegenlunge 5. Über das Bissstück 19 des Mundstücks 1 und den Einatemschlauch 3 wird das Atemgas wieder eingeatmet. Um den verbrauchten Sauerstoff zu ersetzen, wird aus einer Sauerstoff-Vorratsflasche 11 über ein elektromagnetisches Steuerventil 9, welches üblicherweise im Gehäuse des CO₂-Filters 7 untergebracht ist, frisches O₂-Gas dem Atemgaskreislauf zugeführt. Ein Druckminderer 12 reduziert dabei den Flaschendruck auf einen Druck von typischerweise 7 - 10 bar. Die Vorratsflasche 11 enthält reinen Sauerstoff O₂. Neben dem elektromagnetischen Steuerventil 9 weist der Regelkreis noch einen Mikrocontroller 10 und über ein bis vier Sauerstoffsensoren 8 auf, über welche der Sauerstoffpartialdruck pO₂ im Atemgaskreislauf gemessen wird. Tauchgangsrelevante Daten werden auf einem Display 15 dargestellt. Fällt der Sauerstoffpartialdruck unter einem gewissen Wert, so wird über das elektromagnetische Steuerventil 9 reiner Sauerstoff O₂ dem Atemgaskreislauf zudosiert. Beim Abtauchen wird das Atemgas im Atemgaskreislauf komprimiert. Um den druckbedingten Volumenverlust auszugleichen, wird über ein manuelles Ventil 16 oder ein automatisches Ventil Diluentgas aus einer Vorratsflasche 13 dem Atemgaskreislauf 26 zugeführt. Über die beiden Druckminderer 12, 14 wird der Flaschendruck auf typischerweise 8 - 10 bar über Umgebungsdruck reduziert. Überschüssiges Gas kann durch ein Überdruckventil 6 entweichen.

Fig. 2 zeigt eine einfache Ausführung der Erfindung. Das im Ausführungsbeispiel als Mundstück ausgebildete integrierte Mundstück 1 ist über einen Einatemschlauch 3 und einen Ausatemschlauch 2 am Atemgaskreislauf 26 angeschlossen. Die beiden Richtungsventile - Einatemventil 18 und Ausatemventil 17 - geben die Gasflussrichtung vor. Mit 19 ist das eigentliche Gummi-Bissstück bezeichnet, welches der Taucher mit den Zähnen hält. Der O₂-Sensor 20 und der CO₂-Sensor 21 sind als Festelektrolytsensoren ausgebildet und im Hohlraum des Mundstücks 1 zwischen den Richtungsventilen 17, 18 angebracht. Mittels eines durch ein Miniaturmagnetventil gebildeten Steuerventils 23, welches das Steuerventil 9 aus Fig. 1 ersetzt, kann aus einer in Fig. 2 nicht ersichtlichen Sauerstoffvorratsflasche und einer Sauerstoffversorgungsleitung 24 Sauerstoff über eine Öffnung 27 dem Atemgaskreislauf 26 zugeführt werden. Die Einspeisung in den Atemgaskreislauf 26 erfolgt nach dem Ausatemventil 17, um eine gute Durchmischung zu garantieren und gleichzeitig kurzzeitige Spitzenanstiege des Sauerstoffpartialdruckes im Einatemgas zu vermeiden. Die Steuerung des Steuerventils 23 erfolgt über eine elektronische Steuereinheit 22. Über ein wasserdichtes Kabel 25 kann eine Anzeigeeinheit und eine externe Batterieversorgung angeschlossen werden. Die elektronische Steuereinheit 22 und das Steuerventil 23 sind wasser- und druckdicht im Mundstück 1 integriert.

Im Rahmen der Erfindung können weitere Optionen vorgesehen sein. So kann (a) ein scheiben- oder walzenartiger Verschluss für das Bissstück in das Mundstück 1 integriert sein, für den Fall, dass vom Taucher das Bissstück 19 aus dem Mund genommen wird. Weiters ist es denkbar, eine Umschaltwalze in das Mundstück 1 zu integrieren, welche ein Umschalten vom geschlossenen Kreislauf auf offenen Kreislauf ermöglicht(b). Dabei ist zweckmäßigerweise eine sogenannte zweite Stufe (Niederdruckstufe) eines offenen Tauchsystem in das Mundstück 1 integriert. Die zweite Stufe kann im geschlossenen Modus zusätzlich als Auto-Diluent Steuerventil fungieren. In beiden Fällen wird jedoch das Mundstück so ausgestaltet, dass bei verschlossenem Bissstück im Fall (a) oder bei offenen Betrieb im Fall (b) die Sensoren zwischen den Richtungsventilen von Wasser geschützt werden. Im Fall (a) ist dies einfach zu bewerkstelligen, da der scheibenoder walzenartiger Verschluss den Raum zwischen den Richtungsventilen vom Bissstück abdichtet, und so automatisch die Sensoren auch von Wasser geschützt sind.

## Patentansprüche

1. Kreislauftauchgerät mit einem Mundstück (1), welches über einen Einatemschlauch (3) und einen Ausatemschlauch (2) an einem Atemgaskreislauf (26) angeschlossen ist, wobei im Atemgaskreislauf (26) zumindest ein Gassensor zur Messung des Partialdruckes einer Atemgaskomponente angeordnet ist, **dadurch gekennzeichnet, dass** der Gassensor als Festkörperelektrolytsensor ausgebildet ist, wobei zumindest ein Festkörperelektrolytsensor im Mundstück (1) angeordnet ist.

2. Kreislauftauchgerät nach Anspruch 1, **dadurch gekennzeichnet, dass** das Mundstück mindestens zwei Richtungsventile (17, 18) aufweist, wobei vorzugsweise zumindest ein Gassensor zwischen den zwei Richtungsventilen (17, 18) angeordnet ist.

3. Kreislauftauchgerät nach Anspruch 1 oder 2, **dadurch gekennzeichnet, dass** zumindest ein Festkörperelektrolytsensor als O₂-Sensor (20) ausgebildet ist.

4. Kreislauftauchgerät nach einem der Ansprüche 1 bis 3, **dadurch gekennzeichnet, dass** zumindest ein Festkörperelektrolytsensor als CO₂-Sensor (21) ausgebildet ist.

5. Kreislauftauchgerät nach einem der Ansprüche 1 bis 4, mit zumindest einer in den Atemgaskreislauf (26) über ein elektrisches Steuerventil (23) mündenden Sauerstoffversorgungsleitung (24), **dadurch gekennzeichnet, dass** das vorzugsweise als Miniaturmagnetventil ausgebildete elektrische Steuerventil (23) im Mundstück (1) angeordnet ist.

6. Kreislauftauchgerät nach Anspruch 5, **dadurch gekennzeichnet, dass** die Sauerstoffversorgungsleitung (24) im Bereich des Mundstück (1) in den Atemgaskreislauf (26), vorzugsweise in den Ausatemschlauch (2) stromabwärts eines Ausatemventils (17), einmündet.

7. Kreislauftauchgerät nach einem der Ansprüche 1 bis 6, **dadurch gekennzeichnet, dass** eine mit dem Gassensor und/oder mit dem elektrischen Steuerventil (23) verbundene elektronische Steuereinheit (22) in das Mundstück (1) integriert ist.

8. Kreislauftauchgerät nach Anspruch 7, **dadurch gekennzeichnet, dass** die elektronische Steuereinheit (22) mit einer externen Anzeigeeinheit und/oder einer externen Energiequelle verbunden ist.

9. Kreislauftauchgerät nach einem der Ansprüche 1 bis 8, **dadurch gekennzeichnet, dass** zumindest eine Batterie zur Stromversorgung der elektronischen Steuereinheit (22) im Mundstück (1) angeordnet ist.

10. Kreislauftauchgerät nach einem der Ansprüche 1 bis 9, **dadurch gekennzeichnet, dass** das Mundstück (1) an eine Vollgesichtsmaske angeschlossen ist.

11. Kreislauftauchgerät nach einem der Ansprüche 1 bis 10, **dadurch gekennzeichnet, dass** zumindest ein Festkörperelektrolytsensor mit einer hydrophoben Membran vor Wasser geschützt ist.

12. Kreislauftauchgerät nach einem der Ansprüche 1 bis 11, **dadurch gekennzeichnet, dass** das Mundstück ein Bissstück aufweist und dass der Gassensor im Mundstück durch eine Vorrichtung, vorzugsweise einem scheiben- oder walzenartigen Verschluss, gegen das Bissstück abdichtbar und vor Wasser schützbar sind.

## Claims

1. Rebreather with a mouthpiece (1) which is connected to a respiratory gas circulation via an inhalation tube (3) and an exhalation tube (2),
wherein at least one gas sensor for measuring the partial pressure of a respiratory gas component is arranged in the respiratory gas circulation (26),
**characterized in that**
the gas sensor is formed as a solid state electrolyte sensor, wherein at least one solid state electrolyte sensor is arranged in the mouthpiece (1).

2. Rebreather according to claim 1, **characterized in that** the mouthpiece comprises at least two direction valves (17, 18), wherein preferably at least one gas sensor is arranged between the two direction valves (17, 18).

3. Rebreather according to claim 1 or 2, **characterized in that** at least one solid state electrolyte sensor is formed as an O₂ sensor (20).

4. Rebreather according to one of the claims 1 to 3, **characterized in that** at least one solid state electrolyte sensor is formed as a CO₂ sensor (21).

5. Rebreather according to one of the claims 1 to 4, with at least one oxygen supply conduit (24) ending into the respiratory gas circulation (26) via an electrical control valve (23), **characterized in that** the electrical control valve (23), which is preferably formed as a miniature magnetic valve, is arranged in the mouthpiece (1).

6. Rebreather according to claim 5, **characterized in that** the oxygen supply conduit (24) is ending into the respiratory gas circulation in the region of the mouthpiece (1), preferably into the exhalation tube (2) downstream of an exhalation valve (17).

7. Rebreather according to one of the claims 1 to 6, **characterized in that** an electronic control unit (22) connected to the gas sensor and/or to the electrical control valve (23) is integrated in the mouthpiece (1).

8. Rebreather according to claim 7, **characterized in that** the electronic control unit (22) is connected to an external display unit and/or an external energy source.

9. Rebreather according to one of the claims 1 to 8, **characterized in that** at least one battery for current supply of the electronic control unit (22) is arranged in the mouthpiece (1).

10. Rebreather according to one of the claims 1 to 9, **characterized in that** the mouthpiece (1) is connected to a full face mask.

11. Rebreather according to one of the claims 1 to 10, **characterized in that** at least one solid state electrolyte sensor is protected against water by a hydrophobic membrane.

12. Rebreather according to one of the claims 1 to 11, **characterized in that** the mouthpiece comprises a bite piece and that the gas sensor in the mouthpiece is sealable against the bite piece and protectable against water by an apparatus, preferably a disc-type or a roller-type closure.

## Revendications

1. Respirateur à recirculation comprenant un embout (1) qui est raccordé, par l'intermédiaire d'un tuyau flexible d'inspiration (3) et d'un tuyau flexible d'expiration (2), à un circuit de gaz respiré (26), sachant qu'au moins un capteur de gaz servant à mesurer la pression partielle d'un composant du gaz respiré est disposé dans le circuit de gaz respiré (26), **caractérisé en ce que** le capteur de gaz est réalisé sous la forme d'un capteur électrolytique à corps solides, sachant qu'au moins un capteur électrolytique à corps solides est disposé dans l'embout (1).

2. Respirateur à recirculation selon la revendication 1, **caractérisé en ce que** l'embout présente au moins deux soupapes de direction (17, 18), sachant que de préférence au moins un capteur de gaz est disposé entre les deux soupapes de direction (17, 18).

3. Respirateur à recirculation selon la revendication 1 ou 2, **caractérisé en ce qu'**au moins un capteur électrolytique à corps solides est réalisé sous la forme d'un capteur d'O₂ (20).

4. Respirateur à recirculation selon l'une quelconque des revendications 1 à 3, **caractérisé en ce qu'**au moins un capteur électrolytique à corps solides est réalisé sous la forme d'un capteur d'O₂ (21).

5. Respirateur à recirculation selon l'une quelconque des revendications 1 à 4, comprenant au moins une conduite d'alimentation en oxygène (24) débouchant dans le circuit de gaz respiré (26) par l'intermédiaire d'une soupape de commande (23) électrique, **caractérisé en ce que** la soupape de commande (23) électrique réalisée de préférence sous la forme d'une soupape électromagnétique miniature est disposée dans l'embout (1).

6. Respirateur à recirculation selon la revendication 5, **caractérisé en ce que** la conduite d'alimentation en oxygène (24) débouche, dans la zone de l'embout (1), dans le circuit de gaz respiré (26), de préférence dans le tuyau flexible d'expiration (2) en aval d'une soupape d'inspiration (17).

7. Respirateur à recirculation selon l'une quelconque des revendications 1 à 6, **caractérisé en ce qu'**une unité de commande (22) électronique reliée au capteur de gaz et/ou à la soupape de commande (23) électrique est intégrée dans l'embout (1).

8. Respirateur à recirculation selon la revendication 7, **caractérisé en ce que** l'unité de commande (22) électronique est reliée à une unité d'affichage externe et/ou à une source d'énergie externe.

9. Respirateur à recirculation selon l'une quelconque des revendications 1 à 8, **caractérisé en ce qu'**au moins une batterie servant à alimenter en courant l'unité de commande (22) électronique est disposée dans l' embout (1).

10. Respirateur à recirculation selon l'une quelconque des revendications 1 à 9, **caractérisé en ce que** l'embout (1) est raccordé à un masque facial intégral.

11. Respirateur à recirculation selon l'une quelconque des revendications 1 à 10, **caractérisé en ce qu'**au moins un capteur électrolytique à corps solides est protégé de l'eau à l'aide d'une membrane hydrophobe.

12. Respirateur à recirculation selon l'une quelconque des revendications 1 à 11, **caractérisé en ce que** l'embout présente une pièce à mordre, et **en ce que** le capteur de gaz peut être rendu étanche par rapport à la pièce à mordre et peut être protégé de l'eau dans l'embout par un dispositif, de préférence un système d'obturation de type rondelle ou cylindre.
